# EUROPÄISCHE PATENTSCHRIFT

(11) **EP 0 548 008 B1**
(45) Veröffentlichungstag und Bekanntmachung des Hinweises auf die Patenterteilung: **21.02.1996**
(21) Anmeldenummer: 92810930.5
(22) Anmeldetag: 30.11.1992
(51) Int. Cl.: B25D 17/08

(54) **Werkzeug zum Schlagbohren und Meisseln und Werkzeugaufnahme für diese Werkzeuge**
Tool for impact drilling and chiseling and tool chuck therefor
Outil pour forage à percussion et ciselage et mandrin pour cet outil

(30) Priorität: 18.12.1991 DE 4141846
(43) Veröffentlichungstag der Anmeldung: 23.06.1993
(73) Patentinhaber: HILTI Aktiengesellschaft, FL-9494 Schaan (LI)
(72) Erfinder: Kleine, Christian, W-2807 Achim-Uesen (DE)
(74) Vertreter: Wildi, Roland

(56) Entgegenhaltungen:
- EP-A- 0 433 876
- WO-A-88/09245
- WO-A-92/06823
- FR-A- 2 331 410
- GB-A- 2 158 376

## Beschreibung

Die Erfindung betrifft ein Werkzeug, das zum Einsetzen in eine Werkzeugaufnahme einer für das Meißeln und/oder Bohren und/oder Schlagbohren vorgesehenen Handwerkzeugmaschine einen Einspannschaft aufweist, der versehen ist mit mindestens zwei, einander in keinem Fall diametral gegenüberliegenden Drehmitnahemnuten, die für das axiale Einführen von Drehmitnehmern der Werkzeugaufnahme in die freie Endfläche des Einspannschaftes münden, und mit mindestens einer Verriegelungsnut, die für die Aufnahme mindestens eines Verriegelungskörpers der Werkzeugaufnahme mindestens an ihrem der Endfläche des Einspannschaftes benachbarten Ende zur Begrenzung der Axialbewegung des Werkzeuges geschlossen ist.

Werkzeuge dieser Art sind beispielsweise durch die DE-PS 2551125 und DE-PS 3716915 bekannt. Diese Werkzeuge sind so ausgebildet, daß sie nur in einer ganz bestimmten Winkelstellung in eine Werkzeugaufnahme eingeführt werden können. Werkzeuge nach der DE-PS 3716915 weisen zwei diametral gegenüberliegende Verriegelungsnuten auf, die an ihren beiden Enden geschlossen sind. Diese Ausbildung ist daher wichtig, da Werkzeuge gemäß dieser Patentschrift auch in die Werkzeugaufnahme der meistverkauften schweren Bohrhammermaschine passen sollen. Bei dieser Bohrhammermaschine erfolgt sowohl die Übertragung des Drehmomentes als auch die Verriegelung durch die beiden diametral gegenüberliegenden Verriegelungsnuten.
In der kurzen Zeit seit Einführung von Bohrhämmern und Werkzeugen nach der DE-PS 3716915 hat sich jedoch als nachteilig herausgestellt, daß der Verschleiß, insbesondere an den zwei gemeinsam zwischen den beiden Verriegelungsnuten liegenden Drehmitnahmenuten, sehr erheblich ist. Ein großer Verschleiß zeigt sich auch an den entsprechenden Teilen der Werkzeugaufnahme. Durch den Verschleiß bedingt ergibt sich, daß die Verriegelungskörper und die Verriegelungsnuten einen wesentlichen Teil des Drehmomentes übertragen müssen. Dies aber führt wiederum zu einer vorzeitigen Schädigung der Werkzeugaufnahme. Schäden an der Werkzeugaufnahme sind nicht nur für den Anwender sehr kostspielig, sondern führen auch, da die Reparatur in einer Werkstatt durchgeführt werden muß, zu erheblichen Arbeitsverzögerungen. Zusätzlich wird durch die Verschleißanfälligkeit der größtmögliche Arbeitsdurchmesser der Bohrwerkzeuge und Handwerkzeugmaschinen nach oben begrenzt.

Aus der WO-A-92/06823 ist ein Werkzeug bekannt, welches in gleichen Winkelabständen in die freie Endfläche mündende Drehmitnahmenuten aufweist. Einer dieser Drehmitnahmenuten gegenüberliegend ist eine zur freien Endfläche hin geschlossene Verriegelungsnut vorgesehen. Aufgrund der Drehmitnahmenuten lässt sich dieses bekannte Werkzeug damit in Spannfutter mit drei Spannbacken einsetzen. Darüber hinaus lässt sich aufgrund der Verriegelungsnut dieses bekannte Werkzeug auch in Werkzeugaufnahmen einsetzen, welche mit nur einem Verriegelungskörper versehen sind.

Der Erfindung liegt daher die Aufgabe zugrunde, Werkzeuge nach der Gattung des Hauptanspruches so auszubilden, dass der Verschleiss an Werkzeugaufnahme und Werkzeugschaft deutlich reduziert wird und entsprechend ausgebildete Werkzeuge trotzdem in die meistverbreiteten Handwerkzeugmaschinen mit zwei Verriegelungskörpern passen sowie den Arbeitsbereich von Handwerkzeugmaschine und Werkzeug nach oben erweitern.

Diese Aufgabe ist gemäss der Erfindung bei dem eingangs genannten Werkzeug dadurch gelöst, dass eine weitere Drehmitnahmenut einer Verriegelungsnut wenigstens annähernd diametral gegenüberliegt und die weitere Drehmitnahmenut eine Querschnittsform aufweist, die zur Aufnahme eines weiteren Verriegelungskörpers ausgebildet ist, der spiegelbildlich zu dem in die Verriegelungsnut eingreifenden Verriegelungskörper liegt und mit diesem gleiche Querschnittsfläche hat.

Durch die Ausbildung einer zusätzlichen Drehmitnahmenut, welche beispielsweise eine kreisbogenförmige Querschnittsform aufweisen kann, wird der Verschleiss deutlich gemindert, da die Kontaktfläche zwischen der zusätzlichen Drehmitnahmenut und dem zugehörigen Drehmitnehmer aufgrund der wesentlich größeren axialen Erstreckung beider im Vergleich zu einem Verriegelungskörper, der zur Ermöglichung der axialen Bewegung der Werkzeuge in der Werkzeugaufnahme nur ca. 50 % der Länge der Verriegelungsnut hat, um ein Mehrfaches größer sein kann. Dieser Effekt wird noch dadurch verstärkt, da es aufgrund der notwendigen radialen Beweglichkeit des Verriegelungskörpers insbesondere mit wachsendem Verschleiß in der Werkzeugaufnahme zu Lageveränderungen des Verriegelungskörpers beim Einsatz kommt, so daß zwischen Verriegelungsnut und Verriegelungskörper lediglich eine Linienberührung vorliegt. Demgegenüber besteht insbesondere bei der vorzugsweisen Ausbildung der Drehmitnahmenuten mit ebenen Flanken eine großflächige Berührung mit dem zugehörigen Drehmitnehmer.

Da die vollen Vorteile der Erfindung nur bei einer dem Werkzeug angepaßten Werkzeugaufnahme zum Tragen kommen, bezieht sich die Erfindung auch auf eine Werkzeugaufnahme für schlagende und/oder bohrende Werkzeuge mit mindestens zwei einander in keinem Fall diametral gegenüberliegenden Drehmitnehmern, die für das axiale Einführen in Drehmitnahmenuten von Werkzeugen vorgesehen sind, und mit mindestens einem Verriegelungskörper, der zum radialen Einführen in eine Verriegelungsnut des Werkzeuges vorgesehen ist.
Der Erfindung liegt auch hier die Aufgabe zugrunde, die Werkzeugaufnahme so auszubilden, daß im Zusammenwirken mit den erfindungsgemäßen Werkzeugen der Verschleiß an Werkzeugschaft und Werkzeugaufnahme deutlich reduziert und der Arbeitsbereich von Handwerkzeugmaschine und Werkzeug nach oben erweitert wird.

Diese Aufgabe wird gemäss Erfindung mit einer Werkzeugaufnahme gelöst, bei der ein weiterer Drehmitnehmer einem Verriegelungskörper wenigstens annähernd gegenüberliegt und der weitere Drehmitnehmer eine Querschnittsfläche aufweist, die annähernd der Axialprojektion des dem Eingriff in die Verriegelungsnut dienenden Teil des Verriegelungskörpers entspricht.

Vorzugsweise weist der weitere Drehmitnehmer zumindest annähernd ebene Flächen auf.

Weitere Merkmale der Erfindung sind in der folgenden Beschreibung von in der Zeichnung dargestellten Ausführungsbeispielen im einzelnen erläutert.

Es zeigen:
- Fig. 1: Eine Seitenansicht eines Ausführungsbeispiels des abgebrochen dargestellten Einspannschaftes eines Werkzeuges und
- Fig. 2: eine Querschnitt des Einspannschaftes nach Fig.1
- Fig. 3: Eine Querschnitt durch eine an einer Bohrhammermaschine befindlichen, schematisch dargestellten Werkzeugaufnahme mit dem in dieser Werkzeugaufnahme befindlichen Einspannschaft des Werkzeuges.

Der in FIG. 1 und 2 dargestellte Einspannschaft 11 weist drei einander nicht diametral gegenüberliegende Drehmitnahmenuten 13, 14, 16, die Verriegelungsnut 12 und die dieser gegenüberliegende Drehmitnahmenut 15 auf. Die Drehmitnahmenuten 13, 14, 15, 16 weisen die ebenen Flanken 20 auf und enden in die freie Endfläche 17 des Einspannschaftes 11. Der in die Verriegelungsnut 12 eingreifende Verriegelungskörper 18 ist gestrichelt angedeutet, wie auch der diesem spiegelbildlich gegenüberliegende und in die Drehmitnahmenut 15 eingreifende Verriegelungskörper 19. Die in FIG. 1 gestrichelt angedeuteten Verriegelungskörper 18, 19 zeigen die geringe Länge der axialen Kontaktfläche zwischen Werkzeug und Verriegelungskörper.
In FIG. 3 ist die Werkzeugaufnahme 21 eines Bohrhammers im Querschnitt dargestellt. Sie weist die den Drehmitnahmenuten 13, 14, 15, 16 des Werkzeuges angepaßten Drehmitnehmer 23, 24, 25, 26 auf. In die Verriegelungsnut 12 des Werkzeuges greift der Verriegelungskörper 28 ein, der in der Aussparung 27 der Werkzeugaufnahme 21 geführt ist und sich gegen den Verriegelungsring 22 abstützt.
Die erfindungsgemäßen Werkzeuge und Werkzeugaufnahmen lösen in überraschend einfacher und, wie Versuche, bei denen der Verschleiß halbiert worden ist, gezeigt haben, in überzeugender Weise die Aufgabe der Erfindung, wobei keinerlei Mehrkosten bei der Fertigung anfallen. Die Kosten für die Fertigung der Werkzeugaufnahme sind sogar reduziert, da alle Drehmitnehmer einschließlich des Drehmitnehmers 25 durch Umformung zusammen eingebracht werden und, da nur ein Verriegelungskörper verwendet wird, die Kosten für die Aussparung 27 und den Verriegelungskörper 28 nurmehr die Hälfte betragen.
Die Verwendung nur eines Verriegelungskörpers hat für die Sicherheit oder den Verschleiß der Verriegelung bzw. der Werkzeugaufnahme und des Werkzeuges keinerlei negative Auswirkung, wie Versuche bewiesen haben. Die in dem vorerwähnten, meistgekauften schweren Bohrhammer verwendeten zwei Verriegelungskörper sind dort auch nicht wegen der Verriegelung notwendig, sondern werden für die Drehmitnahme benötigt, da keine gesonderten Drehmitnehmer in diesem Bohrhammer vorhanden sind.
Die vorstehende Beschreibung und die Zeichnung beschränken sich nur auf die Angabe von Merkmalen, die für die beispielhafte Verkörperung der Erfindung wesentlich sind.
Soweit die Merkmale der Erfindung in der Beschreibung und in der Zeichnung offenbart und in den Ansprüchen nicht genannt sind, dienen sie erforderlichenfalls auch zur Bestimmung des Gegenstandes der Erfindung.
Basierend auf der Erfindungsidee sind weitere, hier nicht beschriebene und gezeichnete Ausführungsformen möglich.

## Patentansprüche (Patentansprüche für folgende(n) Vertragsstaat(en): CH, DE, DK, FR, GB, IT, LI)

1. Werkzeug, das zum Einsetzen in eine Werkzeugaufnahme einer für das Meisseln und/oder Bohren und/oder Schlagbohren vorgesehenen Handwerkzeugmaschine einen Einspannschaft aufweist, der versehen ist mit mindestens zwei, einander in keinem Fall diametral gegenüberliegenden Drehmitnahmenuten (13, 14, 16), die für das axiale Einführen von Drehmitnehmem der Werkzeugaufnahme in die freie Endfläche (17) des Einspannschaftes (11) münden, und mit mindestens einer Verriegelungsnut (12), die für die Aufnahme mindestens eines Verriegelungskörpers der Werkzeugaufnahme mindestens an ihrem der Endfläche (17) des Einspannschaftes (11) benachbarten Ende zur Begrenzung der Axialbewegung des Werkzeuges geschlossen ist, **dadurch gekennzeichnet**, dass eine weitere Drehmitnahmenut (15) einer Verriegelungsnut (12) wenigstens annähernd diametral gegenüberliegt und die weitere Drehmitnahmenut (15) eine Querschnittsform aufweist, die zur Aufnahme eines weiteren Verriegelungskörpers (19) ausgebildet ist, der spiegelbildlich zu dem in die Verriegelungsnut (12) eingreifenden Verriegelungskörper (18) liegt und mit diesem die gleiche Querschnittsfläche hat.

2. Werkzeug nach Anspruch 1, dadurch gekennzeichnet, dass in Arbeitsrichtung die axiale Erstreckung der der Verriegelungsnut (12) gegenüberliegenden Drehmitnahmenut (15) grösser ist als die der Verriegelungsnut (12).

3. Werkzeug nach Anspruch 1 oder 2, dadurch gekennzeichnet, dass die Drehmitnahmenut (15) zumindest annähernd ebene Flanken aufweist.

4. Werkzeugaufnahme für schlagende und/oder bohrende Werkzeuge mit mindestens zwei einander in keinem Fall diametral gegenüberliegende Drehmitnehmem (23, 24, 26), die für das axiale Einführen in Drehmitnahmenuten (13, 14, 16) von Werkzeugen vorgesehen sind, und mit mindestens einem Verriegelungskörper (28), der zum radialen Einführen in eine Verriegelungsnut (12) des Werkzeuges vorgesehen ist, dadurch gekennzeichnet, dass ein weiterer Drehmitnehmer (25) einem Verriegelungskörper (28) wenigstens annähernd diametral gegenüberliegt und der weitere Drehmitnehmer (25) eine Querschnittsfläche aufweist, die annähernd der Aixalprojektion des dem Eingriff in die Verriegelungsnut (12) dienenden Teils des Verriegelungskörpers (28) entspricht.

5. Werkzeugaufnahme nach Anspruch 4, dadurch gekennzeichnet, dass der Drehmitnehmer (25) zumindest annähernd ebene Flächen aufweist.

## Patentansprüche (Patentansprüche für folgende(n) Vertragsstaat(en): NL)

1. Werkzeug, das zum Einsetzen in eine Werkzeugaufnahme einer für das Meißeln und/oder Bohren und/oder Schlagbohren vorgesehenen Handwerkzeugmaschine einen Einspannschaft aufweist, der versehen ist mit mindestens zwei, einander in keinem Fall diametral gegenüberliegenden Drehmitnahmenuten (13, 14, 16), die für das axiale Einführen von Drehmitnehmern der Werkzeugaufnahme in die freie Endfläche (17) des Einspannschaftes (11) münden, und mit mindestens einer Verriegelungsnut (12), die für die Aufnahme mindestens eines Verriegelungskörpers der Werkzeugaufnahme mindestens an ihrem der Endfläche (17) des Einspannschaftes (11) benachbarten Ende zur Begrenzung der Axialbewegung des Werkzeuges geschlossen ist, dadurch gekennzeichnet, daß eine weitere Drehmitnahmenut (15) einer Verriegelungsnut (12) wenigstens annähernd diametral gegenüberliegt.

2. Werkzeug nach Anspruch 1, dadurcn gekennzeichnet, daß in Arbeitsrichtung die axiale Erstreckung der der Verriegelungsnut (12) gegenüberliegenden Drehmitnahmenut (15) größer ist als die der Verriegelungsnut (12).

3. Werkzeug nach Anspruch 1 oder 2, dadurch gekennzeichnet, daß die Drehmitnahmenut (15) zumindest annähernd ebene Flanken aufweist.

4. Werkzeug nach einem der vorstehenden Ansprüche 1 oder 2, dadurch gekennzeichnet, daß die der Verriegelungsnut (12) gegenüberliegende Drehmitnahmenut (15) eine Querschnittsform aufweist, die zur Aufnahme eines weiteren Verriegelungskörpers (19) ausgebildet ist, der spiegelbildlich zu dem in die Verriegelungsnut (12) eingreifenden Verriegelungskörper (18) liegt und mit diesem die gleiche Querschnittsfläche hat.

5. Werkzeugaufnahme für schlagende und/oder bohrende Werkzeuge mit mindestens zwei einander in keinem Fall diametral gegenüberliegenden Drehmitnehmern (23, 24, 26), die für das axiale Einführen in Drehmitnahmenuten (13, 14, 16) von Werkzeugen vorgesehen sind, und mit mindestens einem Verriegelungskörper (28), der zum radialen Einführen in eine Verriegelungsnut (12) des Werkzeuges vorgesehen ist, dadurch gekennzeichnet, daß ein weiterer Drehmitnehmer (25) einem Verriegelungskörper (28) wenigstens annähernd diametral gegenüberliegt.

6. Werzeugaufnahme nach Anspruch 5, dadurch gekennzeichnet, daß der Drehmitnehmer (25) zumindest annähernd ebene Flächen aufweist.

## Claims (Claims for the following Contracting State(s): CH, DE, DK, FR, GB, IT, LI)

1. Tool which, for inserting in a tool holder of a powered hand tool intended for chiselling and/or drilling and/or impact drilling, has a clamping shank which is provided with at least two rotary driving grooves (13, 14, 16), which are never diametrically opposite one another and lead into the free end face (17) of the clamping shank (11) for the axial insertion of rotary drivers of the tool holder, and with at least one locking groove (12) which, for receiving at least one locking body of the tool holder, is closed at least at its end adjacent to the end face (17) of the clamping shank (11) for limiting the axial movement of the tool, characterized in that a further rotary driving groove (15) is at least approximately diametrically opposite a locking groove (12), and the further rotary driving groove (15) has a cross-sectional shape which is designed to receive a further locking body (19) which lies in mirror image to the locking body (18) engaging in the locking groove (12) and has the same cross-sectional area as this locking body (18).

2. Tool according to Claim 1, characterized in that, in the working direction, the axial extent of the rotary driving groove (15) opposite the locking groove (12) is greater than that of the locking groove (12).

3. Tool according to Claim 1 or 2, characterized in that the rotary driving groove (15) has at least approximately plane flanks.

4. Tool holder for impact and/or drilling tools, having at least two rotary drivers (23, 24, 26), which are never diametrically opposite one another and are intended for axial insertion in rotary driving grooves (13, 14, 16) of tools, and at least one locking body (28) which is intended for radial insertion in a locking groove (12) of the tool, characterized in that a further rotary driver (25) is at least approximately diametrically opposite a locking body (28), and the further rotary driver (25) has a cross-sectional area which approximately corresponds to the axial projection of the part of the locking body (28) serving to engage in the locking groove (12).

5. Tool holder according to Claim 4, characterized in that the rotary driver (25) has at least approximately plane surfaces.

## Claims (Claims for the following Contracting State(s): NL)

1. Tool which, for inserting in a tool holder of a powered hand tool intended for chiselling and/or drilling and/or impact drilling, has a clamping shank which is provided with at least two rotary driving grooves (13, 14, 16), which are never diametrically opposite one another and lead into the free end face (17) of the clamping shank (11) for the axial insertion of rotary drivers of the tool holder, and with at least one locking groove (12) which, for receiving at least one locking body of the tool holder, is closed at least at its end adjacent to the end face (17) of the clamping shank (11) for limiting the axial movement of the tool, characterized in that a further rotary driving groove (15) is at least approximately diametrically opposite a locking groove (12).

2. Tool according to Claim 1, characterized in that, in the working direction, the axial extent of the rotary driving groove (15) opposite the locking groove (12) is greater than that of the locking groove (12).

3. Tool according to Claim 1 or 2, characterized in that the rotary driving groove (15) has at least approximately plane flanks.

4. Tool according to either of the preceding Claims 1 or 2, characterized in that the rotary driving groove (15) opposite the locking groove (12) has a cross-sectional shape which is designed to receive a further locking body (19) which lies in mirror image to the locking body (18) engaging in the locking groove (12) and has the same cross-sectional area as this locking body (18).

5. Tool holder for impact and/or drilling tools, having at least two rotary drivers (23, 24, 26), which are never diametrically opposite one another and are intended for axial insertion in rotary driving grooves (13, 14, 16) of tools, and at least one locking body (28) which is intended for radial insertion in a locking groove (12) of the tool, characterized in that a further rotary driver (25) is at least approximately diametrically opposite a locking body (28).

6. Tool holder according to Claim 5, characterized in that the rotary driver (25) has at least approximately plane surfaces.

## Revendications (Revendications pour l'(les) Etat(s) contractant(s) suivant(s): CH, DE, DK, FR, GB, IT, LI)

1. Outil comportant, pour le loger dans un mandrin d'un appareil manuel prévu pour le ciselage et/ou le forage et/ou le forage à percussion, une queue de fixation pourvue d'au moins deux gorges d'entraînement en rotation (13, 14, 16), qui ne sont en aucun cas diamétralement opposées l'une à l'autre et qui, pour permettre l'introduction axiale de moyens d'entraînement en rotation du mandrin, débouchent dans la surface extrême libre (17) de la queue de fixation (11), et pourvue d'au moins une gorge de verrouillage (12) qui, pour recevoir au moins un corps de verrouillage du mandrin, est fermée au moins à son extrémité voisine de la surface extrême (17) de la queue de fixation (11) afin de limiter le déplacement axial de l'outil, caractérisé en ce qu'une gorge supplémentaire d'entraînement en rotation (15) est opposée au moins sensiblement diamétralement à une gorge de verrouillage (12), et la gorge supplémentaire d'entraînement en rotation (15) présente en section transversale une forme conçue pour recevoir un corps de verrouillage supplémentaire (19) qui se trouve dans une position symétrique au corps de verrouillage (18) logé dans la gorge de verrouillage (12) et qui possède la même surface en section transversale que celui-ci.

2. Outil selon la revendication 1, caractérisé en ce que, dans la direction du travail, l'extension axiale de la gorge d'entraînement en rotation (15) située en vis-à-vis de la gorge de verrouillage (12) est supérieure à celle de la gorge de verrouillage (12).

3. Outil selon la revendication 1 ou 2, caractérisé en ce que la gorge d'entraînement en rotation (15) présente des flancs au moins sensiblement plans.

4. Mandrin pour outils de percussion et/ou de forage, comprenant au moins deux moyens d'entraînement en rotation (23, 24, 26), qui ne sont en aucun cas diamétralement opposés l'un à l'autre et qui sont prévus pour s'engager axialement dans des gorges d'entraînement en rotation (13, 14, 16) d'outils, et comprenant au moins un corps de verrouillage (28) qui est prévu pour s'engager radialement dans une gorge de verrouillage (12) de l'outil, caractérisé en ce qu'un moyen supplémentaire d'entraînement en rotation (25) est opposé au moins sensiblement diamétralement à un corps de verrouillage (28), et le moyen supplémentaire d'entraînement en rotation (25) présente une surface en section transversale correspondant approximativement à la projection axiale de la partie du corps de verrouillage (28) servant à pénétrer dans la gorge de verrouillage (12).

5. Mandrin selon la revendication 4, caractérisé en ce que le moyen d'entraînement en rotation (25) présente des surfaces au moins sensiblement planes.

## Revendications (Revendications pour l'(les) Etat(s) contractant(s) suivant(s): NL)

1. Outil comportant, pour le loger dans un mandrin d'un appareil manuel prévu pour le ciselage et/ou le forage et/ou le forage à percussion, une queue de fixation pourvue d'au moins deux gorges d'entraînement en rotation (13, 14, 16), qui ne sont en aucun cas diamétralement opposées l'une à l'autre et qui, pour permettre l'introduction axiale de moyens d'entraînement en rotation du mandrin, débouchent dans la surface extrême libre (17) de la queue de fixation (11), et pourvue d'au moins une gorge de verrouillage (12) qui, pour recevoir au moins un corps de verrouillage du mandrin, est fermée au moins à son extrémité voisine de la surface extrême (17) de la queue de fixation (11) afin de limiter le déplacement axial de l'outil, caractérisé en ce qu'une gorge supplémentaire d'entraînement en rotation (15) est opposée au moins sensiblement diamétralement à une gorge de verrouillage (12).

2. Outil selon la revendication 1, caractérisé en ce que, dans la direction du travail, l'extension axiale de la gorge d'entraînement en rotation (15) située en vis-à-vis de la gorge de verrouillage (12) est supérieure à celle de la gorge de verrouillage (12).

3. Outil selon la revendication 1 ou 2, caractérisé en ce que la gorge d'entraînement en rotation (15) présente des flancs au moins sensiblement plans.

4. Outil selon l'une des revendications précédentes 1 ou 2, caractérisé en ce que la gorge d'entraînement en rotation (15) opposée à la gorge de verrouillage (12) présente en section transversale une forme conçue pour recevoir un corps de verrouillage supplémentaire (19) qui se trouve dans une position symétrique au corps de verrouillage (18) logé dans la gorge de verrouillage (12) et qui possède la même surface en section transversale que celui-ci.

5. Mandrin pour outils de percussion et/ou de forage, comprenant au moins deux moyens d'entraînement en rotation (23, 24, 26), qui ne sont en aucun cas diamétralement opposés l'un à l'autre et qui sont prévus pour s'engager axialement dans des gorges d'entraînement en rotation (13, 14, 16) d'outils, et comprenant au moins un corps de verrouillage (28) qui est prévu pour s'engager radialement dans une gorge de verrouillage (12) de l'outil, caractérisé en ce qu'un moyen supplémentaire d'entraînement en rotation (25) est opposé au moins sensiblement diamétralement à un corps de verrouillage (28).

6. Mandrin selon la revendication 5, caractérisé en ce que le moyen d'entraînement en rotation (25) présente des surfaces au moins sensiblement planes.
